# EUROPÄISCHE PATENTSCHRIFT

(11) **EP 0 567 743 B1**
(45) Veröffentlichungstag und Bekanntmachung des Hinweises auf die Patenterteilung: **15.01.1997**
(21) Anmeldenummer: 93103512.5
(22) Anmeldetag: 05.03.1993
(51) Int. Cl.: B65B 39/12

(54) **Verfahren und Vorrichtung zum Befüllen von Verpackungen, insbesondere Papiersäcken oder Papierbeuteln**
Method and device for filling packages, especially paper bags or paper sacks
Procédé et dispositif pour remplir des emballages, spécialement des sacs en papier

(30) Priorität: 27.04.1992 DE 4213772
(43) Veröffentlichungstag der Anmeldung: 03.11.1993
(73) Patentinhaber: icoma FBS GmbH Packtechnik, D-77855 Achern (DE)
(72) Erfinder: Hansson , Per-Ulf, 7590 Achern (DE); Kuckhermann, Gustav, 4540 Lengerich (DE)
(74) Vertreter: Patentanwälte Dipl.-Ing. Bodo Thielking Dipl.-Ing. Otto Elbertzhagen

(56) Entgegenhaltungen:
- DE-A- 1 586 246
- DE-A- 2 400 153
- GB-A- 758 379

## Beschreibung

Die Erfindung betrifft ein verfahren zum Befüllen von Verpackungen, insbesondere Papiersäcken oder Papierbeuteln mit Füllgut, das in einem oberhalb der Verpackung angeordneten Füllgutbehälter enthalten ist, welcher in die Verpackung abgesenkt und in abgesenkter Lage innerhalb der Verpackung entleert wird und nach der Entleerung wieder in seine Ausgangsstellung zurückfährt.

Es ist bekannt, ein derartiges Verfahren zum Befüllen von Verpackungen einzusetzen, die nicht vollständig aus Papier oder Pappe bestehen, sondern eine Innenlage aus Kunststoffolie aufweisen. Die Innenlage bzw. der Innenbeutel aus Kunststoffolie ist dabei üblicherweise mittels Klebstoff an der benachbarten Schicht aus Papier oder Pappe fixiert. Solche Verpackungen sind wegen des Materialgemisches schlecht zu recyclieren. Die Fixierung des Kunststoffinnenbeutels am Auenbeutel ist auch dann störend, wenn sie lediglich an einem Ende der Verpackung in einem Teilbereich vorgenommen wird. Es verbleiben dabei nämlich auch nach Abtrennen des lose einliegenden übrigen Innenbeutelbereichs an der aus Papier oder Pappe bestehenden Umverpackung Kunststoffwelche ein Recycling der aus Papier oder Pappe bestehenden Schichten der Verpackung erheblich erschweren.

Die Befüllung von Doppelsäcken, deren Innenschicht aus Polyäthylen besteht, ist z.B. aus DE-A-24 00 153 bekannt. Dabei werden Außensack und Innensack der Füllstation getrennt zugeführt. Es erfolgt zunächst eine Spreizung des Außensacks. Anschließend wird der zunächst unbefüllte oder nur teilweise befüllte Innensack in den gespreizten Außensack eingeführt. Kurz nach Beginn des Füllvorgangs wird der an Spreizbacken hängende Außensack aufwärts bewegt und damit der zunächst frei im Außensack hängende, nur mit einem Teilgewicht belastete Innensack allmählich durch den hochfahrenden Außensack abgestützt. Nach Abschluß des Füllvorgangs werden die Halteorgane für den Außensack und für den Innensack gelöst, und der befüllte Doppelsack wird verschlossen. Bei dieser bekannten Lösung fehlt ein Füllgutbehälter, der für die Vorabmessung des zu füllenden Guts und damit für die Steigerung der Füllgeschwindigkeit sehr wesentlich ist.

Ausgehend von diesem Stand der Technik liegt der Erfindung die Aufgabe zugrunde, ein Verfahren und eine Vorrichtung zu schaffen, welche ein einfaches und schnelles Befüllen von Verpackungen, insbesondere Papiersäcken oder Papierbeuteln, erlaubt, welche mindestens eine Kunststofflage aufweisen, die nur lose und ohne Verklebung mit der Papierlage verbunden ist.

Die Lösung dieser Aufgabe erfolgt bei einem Verfahren der als bekannt vorausgesetzten Art dadurch, daß vor dem Absenken des Füllgutbehälters in die Verpackung ein unten geschlossener und oben offener Kunststoffolienbeutel über den Füllgutbehälter gestülpt und dieser dann gemeinsam mit dem Füllgutbehälter in die zumindest am oberen Rand vorgeformte, Verpackung eingesenkt wird, wobei die Entleerung des Füllgutbehälters in den Kunststoffolienbeutel erfolgt. Es hat sich ferner als zweckmäßig erwiesen, daß der Kunststoffolienbeutel benachbart zur Fülleinrichtung aus einem Folienschlauch mittels einer Schweißnaht an der Unterseite gebildet, am oberen Rand auseinandergefahren und im auseinandergefahrenen Zustand nach dem Abtrennen vom verbleibenden Folienschlauch von unten über den Füllgutbehälter gestülpt wird.

Bei einer Vorrichtung zur Durchführung des erfindungsgemäßen Verfahrens erweist es sich als zweckmäßig, daß eine Übergabeeinrichtung vorgesehen ist, welche Klemmzangen aufweist, die zum Überstülpen über den in der nicht abgesenkten Position befindlichen Füllgutbehälter ausgebildet sind. Dabei ist es ferner zweckmäßig, daß Saugeinrichtungen zum Öffnen des Kunststoffolienbeutels an dessen Öffnungsseiten vorgesehen sind.

Bei einer weiteren Ausgestaltung des Verfahrens der als bekannt vorausgesetzten Art wird vor dem Absenken des Füllgutbehälters in die Verpackung ein unten geschlossener und oben offener Papierbeutel über den Füllgutbehälter gestülpt und gemeinsam mit dem Füllgutbehälter in die vorgeformte, in einer Vorformungseinrichtung befindliche Verpackung eingesenkt und der Füllgutbehälter in den Papierbeutel entleert, wobei die Verpackung einen den Papierbeutel umgreifenden Kunststoffolienbeutel aufweist. Bei einem solchen Verfahren befindet sich der Kunststoffolienbeutel außen, während der Papierbeutel innen vorgesehen ist.

Das erfindungsgemäße Verfahren erlaubt ein einfaches Befüllen von Verpackungen, die sowohl aus Papier oder Pappe als auch aus Kunststoffolie bestehen. Dabei ist eine Verbindung der Kunststoffolienbeutel mit der Papierverpackung nicht erforderlich. Demzufolge lassen sich Papierverpackung und Kunststoffolienbeutel nach dem Gebrauch leicht und ohne Rückstände voneinander trennen mit der Folge, daß ein Recyclen der unterschiedlichen Materialien leicht möglich ist.

Nachstehend wird eine bevorzugte Ausführungsform der Erfindung anhand der Zeichnungen im einzelnen beschrieben. Es zeigen:
- Figur 1 -: eine schematische Darstellung der Vorrichtung vor dem Überstülpen eines Kunststoffolienbeutels über den in seiner oberen Position befindlichen Füllgutbehälter,
- Figur 2 -: den Füllgutbehälter in unveränderter Position mit übergestülptem Kunststoffolienbeutel,
- Figur 3 -: den Füllgutbehälter in abgesenkter Position während des Entleerungsvorgangs in den Kunststoffolienbeutel und die Umverpackung.

Das Füllgut wird aus einem Vorratsbehälter 9 durch Öffnen von dessen Bodenklappen 9a in einen quaderförmigen Füllgutbehälter 1 entleert, in dem gegebenenfalls eine Vorverdichtung des Füllguts stattfinden kann. Der Füllgutbehälter 1 besitzt an seinem unteren Ende eine Klappe 1a, die mit Hilfes eines Zugseils 14 zu öffnen und zu schließen ist.

Unterhalb des Füllgutbehälters und damit fluchtend befindet sich eine Vorformungseinrichtung 2. Die Vorformungseinrichtung 2 dient zur Vorformung der Außenverpackung 12, beispielsweise eines Papierbeutels. Die Vorformung erfolgt dadurch, daß in einer der Füllstation vorausgehenden Station, die in den Zeichnungsfiguren rechts angedeutet ist, der vorgeöffnete Papierbeutel mit Hilfe eines Spreizorgans 11 geformt und taktweise zunächst in die Füllstation unterhalb des Füllgutbehälters und danach in eine Verschließstation, die in den Zeichnungsfiguren jeweils links angedeutet ist, verfahren wird.

Unterhalb des Füllgutbehälters 1 wird die Verpackung bzw. der gespreizte Papierbeutel in seiner in der Vorformungseinrichtung gebildeten Rechteckform gehalten. Dabei drücken Öffnungsbleche die Schmalseiten, in denen Seitenfalten vorgesehen sind, so weit auseinander, daß der Füllgutbehälter zum Befüllen in die Verpackung 12 eintauchen kann.

Neben dem Füllgutbehälter ist eine Vorratsrolle 5 mit einem Folienschlauch 4 vorgesehen. Von der Vorratsrolle 5 wird der Folienschlauch abgezogen und das zur Bildung eines Folienbeutels erforderliche Stück am Ende mittels der Schweißbacken 6 verschweißt. Nach dem Verschweißen wird der so gebildete Kunststoffolienbeutel 7 perforiert und von dem verbleibenden Folienschlauch 4 getrennt. Eine Voröffnung des Kunststoffolienbeutels 7 erfolgt mit Hilfe von Saugeinrichtungen 8. Nach dem Voröffnen (vgl. Figur 2) wird der gebildete Kunststoffolienbeutel 7 an den offenen Rändern von zwei Klemmzangen 10 ergriffen. Die Klemmzangen 10 verschwenken den Kunststoffolienbeutel 7 über den Füllgutbehälter 1. Über Klemmleisten 13 wird der Kunststoffolienbeutel 7 an den Füllgutbehälter 1 angeklemmt. In der angeklemmten Lage wird der Kunststoffolienbeutel 7 gemeinsam mit dem Füllgutbehälter 1 in die äußere Verpackung 12 innerhalb der Vorformungseinrichtung 2 eingesenkt (vgl. Figur 3). In der eingesenkten Lage wird die Klappe 1a des Füllgutbehälters über das Zugseil 14 geöffnet, so daß das Füllgut aus dem Füllgutbehälter 1 in den Kunststoffolienbeutel 7 eintreten kann. Nach der Entleerung wird der Füllgutbehälter 1 wieder nach oben in die Position gemäß Figur 1 gefahren. Es wird die Bodenklappe 1a geschlossen und ein neuer Zyklus kann beginnen.

## Patentansprüche

1. Verfahren zum Befüllen von Verpackungen (12), insbesondere Papiersäcken oder Papierbeuteln, mit Füllgut, das in einem oberhalb der Verpackung angeordneten Füllgutbehälter (1) enthalten ist, welcher in die Verpackung (12) abgesenkt und in abgesenkter Lage innerhalb der Verpackung entleert wird und nach der Entleerung wieder in seine Ausgangsstellung zurückfährt,
dadurch gekennzeichnet,
daß vor dem Absenken des Füllgutbehälters (1) in eine äußere Verpackung (12) ein unten geschlossener und oben offener Innenbeutel (7) über den Füllgutbehälter (1) gestülpt und gemeinsam mit dem Füllgutbehälter (1) in die zumindest am oberen Rand vorgeformte äußere Verpackung (12) eingesenkt wird, wobei die Entleerung des Füllgutbehälters (1) in den Innenbeutel (7) erfolgt.

2. Verfahren nach Anspruch 1,
dadurch gekennzeichnet,
daß die äußere Verpackung ein Papierbeutel und der Innenbeutel ein Kunststoffolienbeutel ist.

3. Verfahren nach Anspruch 2,
dadurch gekennzeichnet,
daß der Kunststoffolienbeutel (7) benachbart zur Fülleinrichtung aus einem Folienschlauch (4) mittels einer Schweißnaht an der Unterseite gebildet, am oberen Rand auseinandergefahren und im auseinandergefahrenen Zustand nach dem Abtrennen vom verbleibenden Folienschlauch (4) über den Füllgutbehälter (1) gestülpt wird.

4. Vorrichtung zum Befüllen von Verpackungen (12), insbesondere Papiersäcken oder Papierbeuteln, mit Füllgut, das in einem oberhalb der Verpackung angeordneten Füllgutbehälter enthalten ist, welcher in die Verpackung (12) absenkbar und in abgesenkter Lage innerhalb der Verpackung entleerbar ist und der für ein Zurückfahren während und nach der Entleerung in seine Ausgangsstellung ausgebildet ist,
gekennzeichnet durch
eine Übergabeeinrichtung mit Klemmzangen (10), die zum Überstülpen eines unten geschlossenen und oben offenen Kunststoffolienbeutels über den in der nicht abgesenkten Position befindlichen Füllgutbehälter (1) ausgebildet sind.

5. Vorrichtung nach Anspruch 4,
dadurch gekennzeichnet,
daß Saugeinrichtungen (8) zum Öffnen des Kunststoffolienbeutels (7) an dessen Öffnungsseite vorgesehen sind.

## Claims

1. Process for filling packages (12), more particularly paper sacks or paper bags, with filling material which is contained in a container (1) which is mounted above the package, is lowered into the package (12) and which in the lowered position is emptied inside the package and once emptied returns again to its starting position,
characterised in that before the container (1) of filling material is lowered into an outer package (12) an inner bag (7) which is closed at the bottom and open at the top is fitted over the container (1) of filling material and is lowered together with the container (1) into the outer package (12) which is pre-formed at least along the upper edge wherein the container (1) of filling material is then emptied into the inner bag (7).

2. Process according to claim 1, characterised in that the outer packaging is a paper bag and the inner bag is a plastics foil bag.

3. Process according to claim 2 characterised in that the plastics foil bag (7) adjoining the filling device is formed from a foil tube (4) by means of a welded seam on the underneath, is spread out at the upper edge and in the spread-out position is fitted over the container (1) of filling material after being separated from the remaining foil tube (4).

4. Apparatus for filling packages (12), more particularly paper sacks or paper bags, with filling material which is contained in a container which is mounted above the package, which can be lowered into the package (12) and which can be emptied in the lowered position inside the package, the container being designed for returning during and after emptying to its starting position,
characterised by a transfer device with clamping tongs (10) which are formed for fitting a plastics foil bag which is closed at the bottom and open at the top over the container (1) of filling material which is located in the non-lowered position.

5. Apparatus according to claim 4, characterised in that the suction devices (8) are provided for opening the plastics foil bag (7) on the opening side thereof.

## Revendications

1. Procéde de remplissage d'emballages, notamment de sacs en papier ou sachets en papier, avec un produit contenu dans un conteneur qui, disposé au-dessus de l'emballage, est descendu dans ce dernier et est ramené dans sa position initiale après la vidange,
caractérisé en ce que,
avant la descente du conteneur du produit à ensacher (1) dans un emballage extérieur (12), un sac intérieur (7), fermé en bas et ouvert en haut,
est enfilé sur le conteneur de produit (1) et descendu, en commun avec le conteneur du produit à ensacher (1), dans l'emballage extérieur (12), dont le bord supérieur, au moins, a été préalablement mis en forme, la vidange ayant ainsi lieu du conteneur du produit à ensacher (1) dans le sachet intérieur.

2. Procédé selon la revendication 1,
caractérisé en ce que
l'emballage extérieur est un sac en papier et l'emballage intérieur un sac en matière plastique.

3. Procédé selon la revendication 2,
caractérisé en ce que
le sac en matière plastique (7) est formé, à proximité du dispositif de remplissage, à partir d'un boyau de matière plastique (4) par un cordon de soudure à son extrémité inférieure et que son bord supérieur est déployé et, à l'état écarté et après séparation du reste du boyau en matière plastique (4), est enfilé sur le conteneur de produit à ensacher (1).

4. Dispositif de remplissage d'emballages (12), notamment de sacs en papier ou de sachets en papier, avec un produit contenu dans un conteneur qui, disposé au-dessus de l'emballage, peut être descendu dans l'emballage (12) et vidé, en position descendue, dans l'emballage et lequel est conçu de sorte à pouvoir être ramené dans sa position initiale pendant et après la vidange,
caractérisé par
un dispositif de transfert qui présente des pinces de serrage (10) conçues en vue d'enfiler d'un sac en matière plastique, fermé en bas et ouvert en haut, sur le conteneur du produit à ensacher (1) se trouvant en position non descendue.

5. Dispositif de remplissage selon la revendication 4,
caractérisé en ce que
des dispositifs d'aspiration (8) sont prévus pour l'ouverture du sac en matière plastique (7) sur son côté d'ouverture.
